# EUROPÄISCHE PATENTSCHRIFT

(11) **EP 0 325 122 B1**
(45) Veröffentlichungstag und Bekanntmachung des Hinweises auf die Patenterteilung: **06.11.1991**
(21) Anmeldenummer: 89100195.0
(22) Anmeldetag: 07.01.1989
(51) Int. Cl.: B65D 73/00

(54) **Verkaufshilfe für Taschenlampen**
Vending aid for torches
Aide à la vente pour lampes de poche

(30) Priorität: 21.01.1988 DE 8800677 U
(43) Veröffentlichungstag der Anmeldung: 26.07.1989
(73) Patentinhaber: VARTA Batterie Aktiengesellschaft, D-30405 Hannover (DE)
(72) Erfinder: Lenz, Helmut, D-7080 Aalen (DE)
(74) Vertreter: Kaiser, Dieter Ralf, Dipl.-Ing.

(56) Entgegenhaltungen:
- FR-A- 2 138 519
- FR-A- 2 175 520
- US-A- 4 739 883

## Beschreibung

Die Neuerung betrifft eine Verkaufshilfe für Taschenlampen, bestehend aus einer am Lampenkopf angebrachten Tragevorrichtung.

Bekanntlich wird der Verkaufserfolg einer Ware in sehr großem Umfang durch die Art und Weise ihrer Präsentation bestimmt. Da die Qualität am Gegenstand selbst für den Käufer nicht ohne weiteres erkennbar ist, sind heute für nahezu alle Massenartikel mehr oder weniger ansprechende Verpackungen mit werbenden Aufschriften in Gebrauch, welche dem Käufer die Entscheidung erleichtern sollen.

Hinter dem verkaufspsychologischen Aspekt einer Verpackung tritt dabei ihr ursprünglicher Zweck, nämlich die Schutzfunktion, oft zurück. Denn im allgemeinen macht die Verpackung den feilzubietenden Gegenstand unsichtbar und veranlaßt den Hersteller oder Anbieter umso mehr zu einer bildlichen oder textlichen Anpreisung seiner Ware, auch wenn diese einer kritischen Prüfung oft nicht standhält.

Taschenlampen wurden früher hauptsächlich von Elektrofachgeschäften ohne besondere Verpackung angeboten. Eine "Verkaufshilfe" leistete der Händler gegebenenfalls durch seine Beratung selbst.

Dies änderte sich mit dem Einzug auch dieses Gebrauchsartikels in die Regale der Warenhäuser und Supermärkte. Der Käufer mußte hier von dem Artikel direkt "angesprochen" werden und sollte seine Wahl nicht Zufälligkeiten überlassen, sondern nach sachlichen Kriterien treffen.

Eine bekannte ältere Verpackungsart von Taschenlampen mit flachen Gehäusen waren sogenannte Schiebeblister. Bei diesen war die Lampe mittels Klebestreifen oder Gummiband auf einer Pappe fixiert und konnte auf dieser unter einer Klarsichthaube, die mit Führungsnuten für die Pappenränder versehen war, hervorgezogen werden.

Bei Stabtaschenlampen kennt man Blister- oder Folienpackungen mit einem Pappträger, die zwar einen guten Schutz bieten, zur Entnahme der Lampe aber zerstört werden müssen. Daneben sind Papphalter mit einem Aufdruck des Herstellers, einem seitlichen Loch als Aufhängeöse und einer aus der Pappenvorderseite herausstehenden Pappschlaufe, in welche der Lampenstab hineingesteckt ist, in Gebrauch. Diese "Aufmachung" ist zwar einfach, bietet dafür jedoch wenig Schutz und verhindert insbesondere nicht, daß das Glas des Lampenkopfes sehr bald verstaubt.

Aus der FR-A 2138519 ist eine Blisterverpackung für längliche Gegenstände, nämlich für die Spannhaken an den Enden von Gummiseilen, bekannt. Diese Verpackung entsteht durch Aufeinanderklappen von zwei im wesentlichen formgleichen, in eine Kunststoffolie eingedrückten Vertiefungen.

Der Neuerung liegt die Aufgabe zugrunde, für Stabtaschenlampen eine verkaufsfördernde Verpackung anzugeben, die von den bisherigen Nachteilen frei und zugleich werbewirksam ist.

Die Aufgabe wird neuerungsgemäß dadurch gelöst, daß die Verpackung aus zwei der Form des Taschenlampenkopfes angepaßten Halbschalen aus durchsichtigem Material besteht, die durch druckknopfartige Verbindung lösbar miteinander verbunden sind.

In einer vorzugsweisen Ausgestaltung der Neuerung sind die beiden Halbschalen identisch und mit Druckknöpfen versehen, deren vorspringende Teile der einen Halbschale jeweils von Vertiefungen der gegenüberliegenden Halbschale aufgenommen werden.

Eine besonders vorteilhafte Ausführungsform, nämlich die eines Klarsicht-Hängeblisters mit Klippverschluß, ist in der Figur dargestellt. Diese Ausführung sieht die zusätzliche Einbeziehung einer Pappe für Werbeaufdrucke und technische Angaben, beispielsweise die empfohlenen Batterietypen, in die Halbschalenanordnung vor.

Gemäß Figur bilden die durchsichtigen identischen Halbschalen 1,1′, welche den Kopf der Taschenlampe im zusammengeknöpften Zustand dicht umhüllen und z.B. aus durchsichtiger PVC-Folie bestehen können, die Hauptelemente der neuerungsgemäßen Verpackung. Ihre gegenseitige Verbindung wird mittels druckknopfartiger Ausprägungen 2 an den flachen Randbereichen, die in entsprechende Vertiefungen 3 der anderen Halbschale eindrückbar sind, hergestellt.

Diese Verbindungen sind jedoch wieder lösbar und gestatten damit ein Herausnehmen oder Auswechseln der Lampe ohne Zerstörung der Verpackung.

Die Druckknöpfe 2 sind nicht zylindrisch, sondern polygonal geformt und besitzen ferner eine leicht inverse Konizität entsprechend einer Hinterschneidung, was die Klemmwirkung der neuerungsgemäßen Knüpfverbindung verstärkt.

Die Knüpfverbindung im Zusammenwirken mit dem genannten Klemmeffekt erlaubt die Zwischenlage der Pappe 4 zwischen die Halbschalen auf völlig problemlose Weise, indem die Halbschalen durch Löcher 5 in der Pappe einfach hindurchgeknöpft sind. Vom unteren Teil der Pappe ist ein dem Umriß des Lampenkopfes entsprechendes Flächenstück ausgespart. Ihre übrige Fläche, die vorteilhaft mit einer Glanzkaschierung versehen sein kann, steht beidseitig für Aufdrucke zur Verfügung. Zugleich bildet die Pappe mittels des an ihrem oberen Ende mittig angeordneten Loches 6 den Aufhänger für die Lampe, welche bei den gegebenen Voraussetzungen lotrecht hängt.

Die neuerungsgemäße Verpackungsanordnung für Taschenlampen erfüllt alle auf sie als Verkaufshilfe gerichteten Erwartungen: die durchsichtige Halbschalen-Umhüllung des Lampenkopfes vereinigt die Vorteile der vor Verstaubung schützenden, aber meist nur unter Zerstörung zu öffnenden bekannten Blisterpackungen mit dem allgemeinen Vorteil der Wiederverwendbarkeit der Verpackungselemente aufgrund lösbarer Verbindungen. Dadurch ist es beispielsweise möglich, eine Lampe erst bei ihrem Kauf mit einer teuren Halogenlichtbirne zu bestücken und sie dann trotzdem in einer unversehrten Verpackung dem Kunden zu überreichen, während herkömmliche Blisterpackungen alle Zubehörteile wie Birne und Batterien komplette enthalten müssen, wenn der Kunde auf einer Originalverpackung besteht. Bei einem Ladendiebstahl hat dies zwangsläufig auch den Mitverlust der Zubehörteile zur Folge.

Ein anderer wichtiger Vorteil der Verpackungsanordnung liegt darin, daß sie die am Schaft des Lampengehäuses angeordneten Bedienungsknöpfe nicht mit einschließt, so daß die Lampenfunktion vom Kunden ausprobiert werden kann.

## Patentansprüche

1. Verkaufshilfe für Taschenlampen, bestehend aus einer am Lampenkopf angebrachten Tragevorrichtung, dadurch gekennzeichnet, daß sie aus zwei der Form des Taschenlampenkopfes angepaßten Halbschalen (1, 1′) aus durchsichtigem Material besteht, die durch druckknopfartige Verbindung lösbar miteinander verbunden sind.

2. Verkaufshilfe nach Anspruch 1, dadurch gekennzeichnet, daß die Halbschalen identisch sind und gegenüberliegende Druckknöpfe (2) und Vertiefungen (3) besitzen.

3. Verkaufshilfe nach den Ansprüchen 1 und 2, dadurch gekennzeichnet, daß zwischen den Halbschalen eine bedruckbare Pappe (4) mit einer an den Umriß des Taschenlampenkopfes angepaßten Aussparung angeordnet ist.

4. Verkaufshilfe nach Anspruch 3, dadurch gekennzeichnet, daß die Pappe (4) an ihrem oberen Ende ein mittig angeordnetes Aufhängeloch (6) besitzt.

## Revendications

1. Aide à la vente pour lampes de poche, se composant d'un dispositif de portage rapporté sur la tête de lampe, caractérisée en ce qu'elle consiste en deux demi-coquilles (1, 1′) en matière transparente, adaptées à la forme de la tête de lampe de poche et qui sont reliées entre elles de façon séparable par une liaison du genre à boutons-pression.

2. Aide à la vente selon la revendication 1, caractérisée en ce que les demi-coquilles sont identiques et possèdent des boutons-pression (2) et des cavités (3) en regard.

3. Aide à la vente selon les revendications 1 et 2, caractérisée en ce qu'entre les demi-coquilles est disposé un carton imprimable (4) avec un évidement adapté au contour de la tête de lampe de poche.

4. Aide à la vente selon la revendication 3, caractérisée en ce que le carton (4) possède, à son extrémité supérieure, un trou de suspension (6) disposé au milieu.

## Claims

1. Vending aid for torches, comprising a carrying facility mounted on the torch head, characterized in that it comprises two half-shells (1, 1′) of a transparent material which are matched to the shape of the torch head and which are releasably connected to each other by a press-button the connection.

2. Vending aid according to Claim 1, characterized in that the half-shells are identical and have press buttons (2) and recesses (3) in opposition to each other.

3. Vending aid according to Claims 1 and 2, characterized in that there is arranged between the half-shells a card (4) which may be printed on and which has a cutout matched to the contour of the torch head.

4. Vending aid according to Claim 3, characterized in that the card (4) has a centrally arranged suspension hole (6) at its upper end.
